# EUROPÄISCHE PATENTSCHRIFT

(11) **EP 0 566 975 B1**
(45) Veröffentlichungstag und Bekanntmachung des Hinweises auf die Patenterteilung: **03.07.1996**
(21) Anmeldenummer: 93106061.0
(22) Anmeldetag: 14.04.1993
(51) Int. Cl.: H01J 5/54, H01J 61/36

(54) **Einseitig gesockelte Hochdruckentladungslampe**
Single-ended high pressure discharge lamp
Lampe à décharge haute pression à culotage d'un seul côté

(30) Priorität: 23.04.1992 DE 9205537 U
(43) Veröffentlichungstag der Anmeldung: 27.10.1993
(73) Patentinhaber: Patent-Treuhand-Gesellschaft für elektrische Glühlampen mbH, D-81543 München (DE)
(72) Erfinder: Greiler, Wolfgang, W-8025 Unterhaching (DE); Lewandowski, Bernd, W-8133 Feldafing (DE)

(56) Entgegenhaltungen:
- DE-U- 9 205 537
- GB-A- 2 100 503
- GB-A- 2 234 628

## Beschreibung

Die Erfindung betrifft eine einseitig gesockelte Hochdruckentladungslampe gemäß des Oberbegriffs des Schutzanspruchs 1.

Derartige Hochdruckentladungslampen sind beispielsweise in der GB-PS 2 100 404 offenbart.

Bekanntlich benötigen Hochdruckentladungslampen im heißen Zustand eine erheblich höhere Zündspannung als im kalten Zustand. D.h., daß einer Hochdruckentladungslampe, wenn sie unmittelbar nach dem Ausschalten erneut gestartet werden soll, eine wesentlich höhere Zündspannung zur Verfügung gestellt werden muß als im abgekühlten Zustand. Für viele Anwendungen werden Hochdruckentladungslampen gewünscht, die diese Fähigkeit zur Heißwiederzündung besitzen und damit nach Belieben aus- und eingeschaltet werden können, ohne die Abkühlphase abzuwarten. An die Hochspannungsfestigkeit der Sockel für solche Lampen werden allerdings besonders hohe Anforderungen gestellt.

In der GB-PS 2 100 404 wird eine einseitig gesockelte Hochdruckentladungslampe beschrieben, die einen Lampensockel mit einer verbesserten Hochspannungsfestigkeit besitzt und die daher heißwiederzündfähig ist. Dieses wird durch einen Trennsteg aus Keramik ermöglicht, der sich zwischen den aus dem Lampensockel herausragenden Kontaktstiften und den Lampenstromzuführungen befindet und der entweder als Bestandteil der Fassung ausgebildet ist und in einen Schlitz des Lampensockels zwischen den Kontaktstiften eingreift, oder der einteilig mit dem Keramiksockel ausgeführt ist und in eine paßgerechte Vertiefung der Lampenfassung eingreift.

In der US-PS 4 542 316 wird eine einseitig gesockelte Hochdruckentladungslampe offenbart, die ebenfalls heißwiederzündfähig ist und deren Lampensockel eine verbesserte Hochspannungsisolierung aufweist. Innerhalb des Sockels befindet sich zwischen den Stromzuführungen ein axial verlaufender Trennsteg aus Glimmer, der Sprühentladungen und Kriechströme zwischen den Stromzuführungen verhindert.

Die im oben zitierten Stand der Technik beschriebenen, einseitig gesockelten Hochdruckentladungslampen besitzen einen Sockel, dessen Hochspannungsisolierung ausreicht, um bei Hochdruckentladungslampen niederer und mittlerer elektrischer Leistungsaufnahme die Heißwiederzündung zu ermöglichen. Versuche haben allerdings gezeigt, daß die Hochspannungsfestigkeit dieser Lampensockel gemäß des Standes der Technik noch zu gering ist, um auch eine Heißwiederzündung bei hochwattigen, einseitig gesockelten Hochdruckentladungslampen zu gewährleisten. Hochwattige einseitig gesockelte Hochdruckentladungslampen mit einer elektrischen Leistungsaufnahme von ca. 6.000 bis 12.000 W benötigen zur heißen Neuzündung elektrische Spannungen von bis zu 70.000 V.

Es ist die Aufgabe der Erfindung, eine einseitig gesockelte Hochdruckentladungslampe bereitzustellen, deren Lampensockel eine erhöhte Hochspannungsfestigkeit aufweist, so daß auch bei einseitig gesockelten Hochdruckentladungslampen hoher Leistung, d.h., insbesondere bei Lampen mit einer elektrischen Leistungsaufnahme von ca 6.000 W und mehr, eine Heißwiederzündung möglich wird.

Diese Aufgabe wird erfindungsgemäß durch den Schutzanspruch 1 gelöst. Besonders vorteilhafte Ausführungen der Erfindung sind in den Unteransprüchen beschrieben.

Die erfindungsgemäßen zusätzlichen Trennstege aus elektrisch isolierendem Material verhindern unerwünschte Kriechströme innerhalb des Sockels und Sprühentladungen zwischen den Stromzuführungen und den Kontakten. Vorteilhafterweise erstrecken sich die weiteren Trennstege in axialer Richtung von der stirnseitigen Sockelwandung bis etwa zum gequetschten Ende des Lampenkolbens, das im Sockel fixiert ist. Dadurch werden die Wege für Kriechströme zwischen den Stromzuführungen innerhalb des Sockels erheblich verlängert. Außerdem werden durch diese weiteren Trennstege die stromführenden Teile innerhalb des Sockels besser gegeneinander abgeschirmt, so daß keine Sprühentladungen zwischen ihnen stattfinden.
Der Sockel weist zwischen seinen Kontakten eine nasenartige Vertiefung auf, in die ein Fassungssteg paßgerecht eingreift. Dadurch wird ein Kriechstrom zwischen den Kontakten entlang der Grenzfläche von Sockel- und Fassungskörper unterbunden.

Die Erfindung wird nachstehend anhand eines besonders bevorzugten Ausführungsbeispiels näher erläutert. Es zeigen:
- Figur 1: eine erfindungsgemäße, einseitig gesockelte Hochdruckentladungslampe entsprechend eines besonders bevorzugten Ausführungsbeispiels (teilweise geschnitten)
- Figur 2: einen Querschnitt durch den Sockel der Lampe aus Figur 1
- Figur 3: eine perspektivische Darstellung der beiden Hälften des Sockelkörpers der Lampe aus Figur 1
- Figur 4: einen Querschnitt durch den Sockel der Lampe gemäß eines zweiten Ausführungsbeispiels.

In Figur 1 ist der Aufbau einer erfindungsgemäßen, einseitig gesockelten Hochdruckentladungslampe dargestellt. Die Hochdruckentladungslampe besitzt ein Entladungsgefäß 1 aus Quarzglas, in dem ein ionisierbares Füllgas und zwei Elektroden 2 eingeschlossen sind. Das Entladungsgefäß 1 wird mittels eines zweiteiligen Gestells 3a, 3b in einem evakuierten Außenkolben 4 gehaltert. Ein Gestellbügel 3a ist teilweise von einem Quarzglasrohr 3c umhüllt, das in einem Ende 4a des Außenkolbens 4 eingeschmolzen ist. Der Außenkolben 4 ist im wesentlichen axialsymmetrisch und weist ein gequetschtes Ende 4a auf, mit dem er in einem Keramiksockel 5 eingekittet ist, der aus zwei identischen Hälften 5a, 5b besteht, die miteinander verschraubt sind. Der Sockelbereich ist in der Figur 1 geschnitten dargestellt. Im gequetschten Ende 4a sind zwei Molybdänfolien 6a, 6b gasdicht eingeschmolzen, die jeweils eine elektrisch leitende Verbindung zwischen je einem Teil des Gestells 3a bzw. 3b und einer aus dem gequetschten Ende 4a herausragenden Stromzuführung 7a bzw. 7b herstellen.
Die beiden Stromzuführungen 7a, 7b verlaufen innerhalb des Sockels 5 und sind jeweils mit einem aus dem Sockel 5 herausgeführten metallischen Kontaktstift 8a, 8b verbunden.
Zwischen den Kontaktstiften 8a, 8b weist der Sockel 5 an seiner Stirnseite 5c, die dem gequetschten Ende 4a gegenüberliegt, eine nasenartige Ausnehmung 9 auf, in die ein paßgerecht geformter Steg eines Fassungskörpers (nicht abgebildet) eingreift.

Innerhalb des Sockels 5 ist ein mittig zwischen den Stromzuführungen 7a, 7b in axialer Richtung verlaufender Trennsteg 10 aus Glimmer angeordnet. Dieser Trennsteg 10 greift in einen Schlitz 11 im gequetschten Ende 4a des Außenkolbens 4 ein und erstreckt sich bis zur stirnseitigen Wandung 5c des Sockels 5.

Fixiert wird der Trennsteg 10, der hier als Glimmerplatte ausgeführt ist, in schlitzartigen Vertiefungen 12 in der Sockelwandung.

Zu beiden Seiten der nasenartigen Ausnehmung 9 verlaufen im Innern des Sockels 5 je ein weiterer Trennsteg 13, die sich in axialer Richtung von der stirnseitigen Sockelwand 5c bis etwa zur Mitte des Trennsteges 10 erstrecken. Da der Trennsteg 10 beinahe bis zur Hälfte im Quetschungsschlitz 11 verschwindet, erstrecken sich die weiteren Trennstege 13 in axialer Richtung auch fast bis zum gequetschten Ende 4a des Außenkolbens 4. Diese weiteren Trennstege 13 bestehen ebenfalls aus einer Glimmerplatte und sind auch in schlitzartigen Ausnehmungen 14 in der Wandung des Sockelkörpers 5 fixiert. Die zusätzlichen Trennstege 13 bilden mit dem mittig angeordneten Trennsteg 10 einen spitzen Winkel , so daß jeweils nur ein kleiner Spalt zwischen den Trennstegen 10, 13 verbleibt.

Bei der hier im Ausführungsbeispiel beschriebenen Hochdruckentladungslampe handelt es sich um eine Lampe mit einer Leistungsaufnahme von 6.000 W. Ihr erfindungsgemäßer Lampensockel besitzt eine Hochspannungsfestigkeit von mehr als 70.000 V.

Figur 4 zeigt einen Querschnitt durch den Lampensockel 5 gemäß eines zweiten Ausführungsbeispiels. Dieses zweite Ausführungsbeispiel unterscheidet sich vom ersten nur durch zwei annähernd axial verlaufende Luftkanäle 17, 18 im Lampensockel 5. Die Luftkanäle 17, 18 werden durch die Wandung der nasenartigen Ausnehmung 9 und durch die in den Vertiefungen 12 bzw. 14 fixierten Trennstege 10 bzw. 13 gebildet. Sie ermöglichen einen Kühlluftstrom G durch den Lampensockel 5 und erlauben so eine Kühlung des Quetschendes 4a der Lampe.

Die Erfindung beschränkt sich allerdings nicht auf die angegebenen Ausführungsbeispiele. Der erfindungsgemäße Lampensockel kann auch für einseitig gesockelte Hochdruckentladungslampen mit noch größerer Leistung, beispielsweise 12 kW, verwendet werden.

## Patentansprüche

1. Einseitig gesockelte Hochdruckentladungslampe mit
- einem im wesentlichen axialsymmetrischen Lampenkolben (4), der ein gequetschtes Ende (4a) mit gasdicht eingeschmolzenen Molybdänfolien (6a, 6b) besitzt, wobei aus dem gequetschten Ende (4a) zwei Stromzuführungen (7a, 7b) herausgeführt sind, die elektrisch leitend mit jeweils einer der eingeschmolzenen Molybdänfolien (6a, 6b) verbunden sind,
- einem Sockel (5) aus Keramik, in dem der Lampenkolben (4) mit seinem gequetschten Ende (4a) fixiert ist, wobei der Sockel (5) eine stirnseitige Wandung (5c) besitzt, die dem im Sockel (5) fixierten gequetschten Ende (4a) gegenüberliegt,
- zwei Kontakten (8a, 8b), die aus dem Sockel (5) herausragen und die mit jeweils einer der Stromzuführungen (7a, 7b) elektrisch leitend verbunden sind,
- einem mittig zwischen den Stromzuführungen (7a, 7b) bzw. zwischen den Kontakten (8a, 8b) in axialer Richtung verlaufenden Trennsteg (10) aus elektrisch isolierendem Material,
- einer mittig im Sockel (5) zwischen den Kontakten (8a, 8b) angeordneten nasenartigen Ausnehmung (9)
dadurch gekennzeichnet, daß innerhalb des Sockels (5), zwischen den Stromzuführungen (7a, 7b) und / oder zwischen den Kontakten (8a, 8b), zu beiden Seiten des mittig zwischen den Stromzuführungen (7a, 7b) angeordneten, axial verlaufenden Trennsteges (10), weitere Trennstege (13) aus einem elektrisch isolierenden Material angebracht sind.

2. Einseitig gesockelte Hochdruckentladungslampe nach Anspruch 1, dadurch gekennzeichnet, daß die weiteren Trennstege (13) zu beiden Seiten der nasenartigen Ausnehmung (9) angeordnet sind.

3. Einseitig gesockelte Hochdruckentladungslampe nach Anspruch 1, dadurch gekennzeichnet, daß die weiteren Trennstege (13) sich in axialer Richtung bis zur stirnseitigen Wandung (5c) des Sockels (5) erstrecken.

4. Einseitig gesockelte Hochdruckentladungslampe nach Anspruch 1, dadurch gekennzeichnet, daß die weiteren Trennstege (13) sich von der Stirnseite (5c) des Sockels (5) bis auf die halbe Höhe des axial verlaufenden, mittig zwischen den Stromzuführungen (7a, 7b) angeordneten Trennsteges (10) erstrecken und einen spitzen Winkel mit diesem (10) bilden.

5. Einseitig gesockelte Hochdruckentladungslampe nach Anspruch 1, dadurch gekennzeichnet, daß die Trennstege (10, 13) aus Glimmer bestehen.

6. Einseitig gesockelte Hochdruckentladungslampe nach Anspruch 1, dadurch gekennzeichnet, daß die Trennstege (10, 13) in Vertiefungen (12, 14) der Sockelwandung eingepaßt sind.

7. Einseitig gesockelte Hochdruckentladungslampe nach Anspruch 1, dadurch gekennzeichnet, daß die Trennstege (10, 13) und die Wandung der nasenartigen Aussnehmung (9) Luftkanäle (17, 18) bilden, die einen Kühlgasstrom (G) durch den Lampensockel (5) ermöglichen.

## Claims

1. Single-cap high-pressure discharge lamp having
- an essentially axially symmetric lamp bulb (4) which has a pinched end (4a) with molybdenum foils (6a, 6b) which are sealed gastight, there being lead out from the pinched end (4a) two supply leads (7a, 7b) which are connected in an electrically conductive fashion respectively to one of the sealed molybdenum foils (6a, 6b).
- a ceramic cap (5) in which the lamp bulb (4) is fixed with its pinched end (4a), the cap (5) having an end-side wall (5c) which is situated opposite the pinched end (4a) fixed in the cap (5),
- two contacts (8a, 8b) which project from the cap (5) and which are connected in an electrically conductive fashion respectively to one of the supply leads (7a, 7b),
- a separating web (10), made from electrically insulating material, extending in the middle between the supply leads (7a, 7b) and between the contacts (8a, 8b) in an axial direction,
- a nose-type recess (9) arranged in the middle in the cap (5) between the contacts (8a, 8b),
characterized in that further separating webs (13) made from an electrically insulating material are fitted inside the cap (5), between the supply leads (7a, 7b) and/or between the contacts (8a, 8b), on both sides of the axially extending separating web (10) arranged in the middle between the supply leads (7a, 7b).

2. Single-cap high-pressure discharge lamp according to Claim 1, characterized in that the further separating webs (13) are arranged on both sides of the nose-type recess (9).

3. Single-cap high-pressure discharge lamp according to Claim 1, characterized in that the further separating webs (13) extend in an axial direction up to the end-side wall (5c) of the cap (5).

4. Single-cap high-pressure discharge lamp according to Claim 1, characterized in that the further separating webs (13) extend from the end face (5c) of the cap (5) up to half the height of the axially extending separating web (10) arranged in the middle between the supply leads (7a, 7b) and form an acute angle with said separating web (10).

5. Single-cap high-pressure discharge lamp according to Claim 1, characterized in that the separating webs (10, 13) consist of mica.

6. Single-cap high-pressure discharge lamp according to Claim 1, characterized in that the separating webs (10, 13) are fitted into depressions (12, 14) in the cap wall.

7. Single-cap high-pressure discharge lamp according to Claim 1, characterized in that the separating webs (10, 13) and the wall of the nose-type recesses (9) form air ducts (17, 18) which permits a flow (G) of cooling gas through the lamp cap (5).

## Revendications

1. Lampe à décharge à haute pression à embase d'un côté comportant
- une ampoule (4) de lampe sensiblement symétrique par rapport à l'axe qui possède une extrémité pincée (4a) comportant des feuilles en molybdène (6a, 6b) scellées de façon étanche aux gaz, deux entrées de courant (7a, 7b) sortant de l'extrémité pincée (4a) et étant respectivement reliés de façon électriquement conductrice à l'une des feuilles en molybdène (6a, 6b) scellées,
- une embase (5) en céramique, dans laquelle l'ampoule (4) de la lampe est fixée par son extrémité pincée (4a), l'embase (5) comportant en face frontale une paroi (5c) qui est située en face de l'extrémité pincée (4a) fixée dans l'embase (5),
- deux contacts (8a, 8b) qui dépassent de l'embase (5) et qui sont respectivement reliés de façon électriquement conductrice à l'une des entrées de courant (7a, 7b),
- une barrette de séparation (10) en matériau électriquement isolant s'étendant en direction axiale, centrée entre les entrées de courant (7a, 7b) ou entre les contacts (8a, 8b),
- un évidement (9) en forme de nez disposé dans l'embase (5) et centré entre les contacts (8a, 8b),
caractérisée par le fait que, des deux côtés de la barrette de séparation (10) s'étendant axialement et centrée entre les entrées de courant (7a, 7b), d'autres barrettes de séparation (13) en un matériau électriquement isolant sont prévues dans l'embase (5) entre les entrées de courant (7a, 7b) et/ou entre les contacts (8a, 8b).

2. Lampe à décharge à haute pression à embase d'un côté selon la revendication 1, caractérisée par le fait que les autres barrettes de séparation (13) sont disposées des deux côtés de l'évidement (9) en forme de nez.

3. Lampe à décharge à haute pression à embase d'un côté selon la revendication 1, caractérisée par le fait que les autres barrettes de séparation (13) s'étendent en direction axiale jusqu'à la paroi (5c) de la face frontale de l'embase (5).

4. Lampe à décharge à haute pression à embase d'un côté selon la revendication 1, caractérisée par le fait que les autres barrettes de séparation (13) s'étendent de la face frontale (5c) de l'embase (5) jusqu'à mi-hauteur de la barrette de séparation (10) s'étendant axialement, qui est centrée entre les entrées de courant (7a, 7b), et qu'elles font un angle aigu avec cette barrette de séparation (10).

5. Lampe à décharge à haute pression à embase d'un côté selon la revendication 1, caractérisée par le fait que les barrettes de séparation (10, 13) sont en mica.

6. Lampe à décharge à haute pression à embase d'un côté selon la revendication 1, caractérisée par le fait que les barrettes de séparation (10, 13) sont insérées dans des renfoncements (12, 14) de la paroi de l'embase.

7. Lampe à décharge à haute pression à embase d'un côté selon la revendication 1, caractérisée par le fait que les barrettes de séparation (10, 13) et la paroi de l'évidement (9) en forme de nez forment des canaux d'aération (17, 18), qui permettent une circulation de gaz de refroidissement (G) dans l'embase (5) de la lampe.
